# FASCICULE DE BREVET EUROPEEN

(11) **EP 0 711 214 B1**
(45) Date de publication et mention de la délivrance du brevet: **19.03.1997**
(21) Numéro de dépôt: 94924799.3
(22) Date de dépôt: 23.07.1994
(51) Int. Cl.: B22D 11/04

(54) **LINGOTIERE DE COULEE CONTINUE**
KOKILLE ZUM STRANGGIESSEN
CONTINUOUS CASTING INGOT MOULD

(30) Priorité: 30.07.1993 LU 88389
(43) Date de publication de la demande: 15.05.1996
(73) Titulaire: PAUL WURTH S.A., 1122 Luxembourg (LU)
(72) Inventeur: PETRY, Rudy, L-5372 Muensbach (LU); RINALDI, Michel, L-8543 Steinfort (LU)
(74) Mandataire: Freylinger, Ernest T.
(86) Numéro de dépôt international: EP9402442
(87) Numéro de publication internationale: WO9503904

(56) Documents cités:
- EP-A- 0 432 128
- DE-C- 3 207 149
- US-A- 3 565 158

## Description

La présente invention concerne une lingotière d'une installation de coulée continue suivant le préambule de la revendication 1, qui est basé sur EP-A-0 432 128.

Une telle lingotière de coulée continue comprend un tube de lingotière définissant un canal d'écoulement axial pour un métal en fusion et un corps de lingotière, entourant le tube de lingotière sur au moins une partie de sa longueur. Ce corps de lingotière renferme un circuit refroidissement du corps de lingotière.

Dans une lingotière de coulée continue en fonctionnement, le tube de lingotière est énergiquement refroidi par le circuit de refroidissement intégré dans le corps de lingotière. Ainsi le métal en fusion se solidifie au contact de la paroi interne du tube de lingotière pour former une croûte périphérique. Il est à noter qu'un accrochage ou un collage de cette croûte périphérique solidifiée à la paroi interne du tube de lingotière produirait un déchirement de la croûte périphérique. Afin d'éviter ce risque, il est connu de soumettre la lingotière à un mouvement oscillatoire selon l'axe de coulée.

Pour produire un tel mouvement oscillatoire, il est connu de supporter la lingotière sur une structure de support, appelée table d'oscillation, qui est munie d'un dispositif générateur d'oscillations mécaniques. Cette table d'oscillation transmet alors à la lingotière un mouvement oscillatoire orienté selon l'axe de coulée.

Afin de se rendre compte de la problématique inhérente à de telles installations, il convient de remarquer qu'une lingotière pour couler des billettes en acier a - avec son tube de lingotière, son corps de lingotière, son circuit de refroidissement rempli d'un liquide de refroidissement et éventuellement un inducteur électromagnétique pour réaliser un brassage du métal en fusion - facilement une masse de l'ordre de 3 tonnes. A cette masse il faut pouvoir conférer des oscillations d'une amplitude de quelques millimètres avec une fréquence de l'ordre de 5 Hz et plus. Il faut dès lors utiliser un dispositif générateur d'oscillations mécaniques très puissant; d'autant plus que ce dispositif doit non seulement vaincre l'inertie de la lingotière même, mais aussi l'inertie de la structure de la structure de support, ainsi que les forces de frottement entre la paroi interne du tube de lingotière et le métal en fusion. Les puissances élevées en jeu pour produire les oscillations de la lingotière, ont comme effets néfastes des chocs bruyants et des vibrations préjudiciables à la tenue mécanique de certains éléments de la lingotière.

Il a aussi été proposé de supporter la lingotière dans un support à l'aide de ressorts, créant ainsi un oscillateur harmonique amorti, dont la masse correspond à la masse de la lingotière. Pour produire des oscillations forcées dans un tel système mécanique, il suffit d'appliquer à la lingotière une force beaucoup plus faible, puisqu'on peut profiter du phénomène de résonance à la fréquence propre du système. En pratique la mise en oeuvre d'une telle solution peut cependant poser des problèmes de dimensionnement et d'emplacement des ressorts. Ces derniers doivent en effet supporter le poids élevé de la lingotière, tout en conférant au système la caractéristique élastique souhaitée.

Le but de la présente invention est de proposer une lingotière qui oppose au dispositif générateur d'oscillations mécaniques une masse d'inertie sensiblement réduite.

Ce but est atteint par une lingotière d'une installation de coulée continue qui comprend:
un tube de lingotière ayant une paroi interne et une paroi externe, ladite paroi interne définissant un canal d'écoulement axial pour un métal en fusion;
un corps de lingotière entourant ladite paroi externe du tube de lingotière sur au moins une partie de sa longueur de façon à définir avec ce dernier une chambre étanche contenant un circuit refroidissement du tube de lingotière; et
un dispositif générateur d'oscillations mécaniques,
et qui est caractérisée
en ce que le tube de lingotière est déplaçable axialement par rapport au corps de lingotière;
en ce que le corps de lingotière est raccordé au tube de lingotière au moyen d'éléments d'étanchéité permettant un déplacement axial du tube de lingotière par rapport au corps de lingotière, tout en assurant l'étanchéité de ladite chambre étanche; et
en ce que ledit dispositif générateur d'oscillations mécaniques est connecté au tube de lingotière de façon à pouvoir transmettre à ce dernier un mouvement oscillatoire axial par rapport au corps de lingotière.

Dans une lingotière selon l'invention la masse en mouvement oscillatoire est sensiblement réduite à la masse du tube de lingotière. Il sera apprécié que la masse du tube de lingotière ne représente guère plus que 5% de la masse totale de la lingotière. Les éléments les plus massiques de la lingotière, à savoir le corps de lingotière avec son circuit de refroidissement rempli d'un liquide de refroidissement et, le cas échéant, l'inducteur électromagnétique sont immobiles sur une charpente de support et ne doivent pas être mis en mouvement par le dispositif générateur d'oscillations mécaniques. On réduit ainsi sensiblement les puissances en jeu pour produire un mouvement oscillatoire relatif entre la paroi interne du tube de lingotière et la croûte périphérique du produit coulé. Il en résulte un affaiblissement des efforts et vibrations que l'installation de coulée continue doit subir; d'où une augmentation de la durée de vie de certains de ses éléments. De plus, le corps de lingotière et l'inducteur, qui ne participent plus au mouvement oscillatoire, ne sont plus soumis à des sollicitations dynamiques, ce qui a également une influence favorable sur leur durée de vie. Il sera aussi apprécié l'absence d'une structure de support oscillante pour la lingotière réduit sensiblement les frais d'investissement et d'entretien.

Le corps de lingotière est de préférence conçu de façon à définir à son extrémité supérieure et inférieure une ouverture de passage pour le tube de lingotière. Les éléments d'étanchéité sont alors agencés dans ces deux ouvertures de passage, de façon à délimiter axialement dans le corps de lingotière une chambre annulaire étanche pouvant être mise sous pression par le liquide de refroidissement. Il est alors avantageux de dimensionner la section transversale de l'ouverture de passage supérieure plus grande que la section transversale de l'ouverture de passage inférieure. De cette différence de section résulte en effet une force hydrostatique sur le tube de lingotière qui est orientée dans le sens inverse de l'écoulement du métal en fusion. Cette force hydrostatique permet de compenser le poids du tube de lingotière, ainsi que le frottement que le métal en fusion exerce sur la paroi interne du tube de lingotière. Il sera dès lors apprécié que cette solution permet de réduire encore davantage les puissances nécessaires pour produire ledit mouvement oscillatoire.

Il est possible de prévoir dans le corps de lingotière différents types de circuits de refroidissement du tube de lingotière. Dans une exécution préférentielle le corps de lingotière comprend une chemise de guidage intérieure qui entour le tube de lingotière et forme avec ce dernier un premier espace annulaire définissant une première section de passage pour un liquide de refroidissement. Une chemise extérieure entoure ladite chemise de guidage intérieure et forme avec cette dernière un deuxième espace annulaire, définissant une deuxième section de passage pour le liquide de refroidissement qui est sensiblement plus importante que ladite première section de passage.

Dans une première variante d'exécution, la chemise de guidage intérieure est fixée de façon rigide à la paroi extérieure du corps de lingotière et forme une gaine dans laquelle le tube de lingotière peut coulisser axialement.

Cette chemise de guidage intérieure, qui a un poids relativement faible, peut cependant aussi faire partie du tube de lingotière. Dans ce cas elle est mise en oscillation ensemble avec le tube de lingotière.

Le tube de lingotière comprend avantageusement un tube intérieur, qui définit le canal d'écoulement pour le métal en fusion et qui est le plus souvent un tube en cuivre, et une cage qui entoure ce tube en cuivre. Cette cage est fixée à son extrémité supérieure de façon rigide et étanche au tube en cuivre et possède à son extrémité inférieure une ouverture de guidage dans laquelle le tube en cuivre est guidé de façon étanche, de sorte à pouvoir se dilater axialement vers le bas. La chemise de guidage intérieure pour le liquide de refroidissement est alors supportée par cette cage entourant le tube en cuivre. Lesdits éléments d'étanchéités comprennent des éléments d'étanchéités inférieurs qui sont connectés entre l'extrémité inférieure de la cage et le corps de lingotière et des éléments d'étanchéités supérieurs qui sont connectés entre l'extrémité supérieure de la cage et le corps de lingotière. Il s'agit ici d'une solution ou les masses en mouvement sont légèrement plus élevées, mais qui présente l'avantage non négligeable que le tube de lingotière et la chemise de guidage intérieure forment une unité assez rigide. De plus, le tube de lingotière proprement dit peut se dilater librement en direction axiale.

Différents modes d'exécution sont possibles pour les éléments d'étanchéité. Ces derniers peuvent par exemple comprendre un compensateur axial à soufflets qui est connecté entre une bride solidaire du tube de lingotière et une bride solidaire du corps de lingotière. Dans une exécution préférentielle, les éléments d'étanchéité comprennent au moins une membrane déformable élastiquement. Cette dernière est située dans un plan transversal à l'axe de coulée. Il s'agit d'une exécution particulièrement simple qui assure une étanchéité parfaite, ne nécessite point d'entretien et permet de réaliser une construction très compacte de la lingotière.

Il s'est avéré qu'une membrane métallique à feuilles multiples est parfaitement adaptée à la présente utilisation. Ceci n'exclut cependant pas l'utilisation d'autres matériaux pour former la membrane, par exemple des membranes en un élastomère armé.

Il serait possible de connecter un dispositif générateur d'oscillations mécaniques axiales directement au tube de lingotière, c'est-à-dire sans mécanisme de liaison intermédiaire. Une solution avantageuse consiste à prévoir un levier comme moyen de liaison mécanique entre le dispositif générateur d'oscillations mécaniques et le tube de lingotière. Celui-ci comprend alors une articulation intermédiaire au moyen de laquelle il est supporté par le corps de lingotière, un premier bras de levier connecté au dispositif générateur d'oscillations mécaniques et un deuxième bras de levier qui supporte le tube de lingotière. Ce mode d'exécution permet d'installer le dispositif générateur d'oscillations mécaniques latéralement à côté de la lingotière, où il ne gêne point et où il peut être protégé contre des éclaboussures du métal en fusion. Vu que le tube de lingotière est supporté par le bras de levier, lui-même supporté par le corps de lingotière, il n'est point nécessaire de prévoir d'autres moyens de support du tube de lingotière. En particulier, lesdits éléments d'étanchéité ne doivent pas remplir de fonction de support du tube de lingotière dans le corps de lingotière.

La suspension du tube de lingotière dans le bras de levier se fait de préférence à l'aide de deux tourillons logés dans un bras fourchu à deux branches. On obtient une exécution particulièrement compacte de la lingotière lorsque ladite articulation intermédiaire du bras de levier, les deux tourillons et le deuxième bras de levier sont situés à l'intérieur de ladite chambre étanche. Le deuxième bras de levier doit alors traverser de façon étanche la chemise extérieure du corps de lingotière.

L'étanchéité entre le deuxième bras de levier et la chemise extérieure du corps de lingotière est avantageusement réalisée au moyen d'un compensateur à soufflets, qui est de préférence installé à l'intérieur de ladite chambre étanche. Dans ce contexte il sera apprécié que tous les éléments qui sont installés dans cette chambre étanche dans le liquide de refroidissement subissent une certaine lubrification par ce dernier et sont aussi moins exposés au risque d'un endommagement par le métal en fusion.

Des ressorts à lames connectés de préférence entre le corps de lingotière et le tube de lingotière permettent de guider ce dernier axialement et évitent que les éléments d'étanchéité ne doivent transmettre des efforts transversaux trop importants.

Des avantages et caractéristiques supplémentaires de l'invention ressortiront de la description détaillée de modes de réalisation avantageux, présentés ci-dessous, à titre d'illustration, en se référant aux dessins annexés, dans lesquels:
- la Figure 1 représente une coupe transversale à travers une lingotière selon l'invention;
- la Figure 2 représente une coupe transversale à travers la lingotière de la Figure 1 selon le plan de coupe (2-2) repéré sur la Figure 1;
- les Figures 3 et 4 représentent, dans des coupes longitudinales, schématiquement des détails de deux modes d'exécution différents d'une lingotière selon l'invention;
- la Figure 5 représente une coupe transversale à travers la lingotière de la Figure 3, par le plan de coupe (5-5);
- la Figure 6 représente une coupe transversale schématique à travers une variante d'exécution de l'invention.

Les Figures 1 et 2 montrent une lingotière 10 qui peut être utilisée par exemple pour la coulée continue de billettes métalliques en acier. Elle comprend un tube de lingotière 12 ayant une paroi interne 14 et une paroi externe 16. La paroi interne 14 définit un canal d'écoulement 18 pour l'acier en fusion. La référence 20 repère l'axe central de ce canal, qui peut être rectiligne ou courbe. Le plus souvent le tube de lingotière est un tube en cuivre à paroi épaisse. La section interne de ce tube définit la section du produit coulé. Sur la Figure 2 est représentée une section carrée; cette section pourrait cependant aussi être rectangulaire, circulaire ou avoir toute autre forme. La flèche repérée par la référence 21 indique le sens d'écoulement de l'acier en fusion à travers le tube de lingotière 12.

Le tube de lingotière 12 doit être refroidi énergiquement afin de provoquer une solidification de l'acier en fusion au contact de sa paroi interne 14. A cette fin il est entouré, normalement sur toute sa hauteur, par un corps de lingotière 22 qui renferme, dans une chambre étanche 23, un circuit de refroidissement de la paroi externe 16 du tube de lingotière 12.

Le circuit de refroidissement représenté sur la Figure 1 est connu en soi. Une chemise de guidage intérieure 24 entoure le tube de lingotière 12 sur presque toute sa hauteur et forme autour de la paroi externe 16 du tube de lingotière 12 un premier espace annulaire 26, à section de passage annulaire très étroite. Une chemise extérieure 28 du corps de lingotière 22 entoure la chemise de guidage intérieure 24 et forme avec cette dernière un deuxième espace annulaire 30, qui entoure le premier espace annulaire 26 et définit une section de passage annulaire sensiblement plus importante. Un circuit d'alimentation pour liquide de refroidissement est représenté schématiquement par la flèche 32. Le liquide de refroidissement pénètre par une chambre annulaire d'alimentation 34, située du côté de l'extrémité inférieure de la lingotière 10, dans le premier espace annulaire 26. Il traverse ce dernier à vitesse élevée et à contre-courant par rapport au sens de coulée 21, pour sortir dans le deuxième espace annulaire 30. Il est évacué en-dehors du corps de lingotière 22 par un circuit d'évacuation, qui lui est représenté schématiquement par la flèche 36. Reste à noter dans ce contexte que la chemise de guidage intérieure 24 est munie d'une bride externe 38 qui est fixée de façon étanche sur une contre-bride interne 40 de la chemise extérieure 28. De cette façon la chemise de guidage intérieure 24 est supportée de façon rigide par la chemise extérieure 28 du corps de lingotière 22, et la chambre annulaire d'alimentation 34 est en même temps séparée de façon étanche dudit deuxième espace annulaire 30.

Sur la Figure 1 on voit que le corps de lingotière 22 est muni à son extrémité inférieure d'une base périphérique 42 qui définit une ouverture de passage 43 pour le tube de lingotière 12. Avec cette base périphérique inférieure 42 le corps de lingotière prend appui sur une charpente de support fixe, représentée schématiquement par deux poutres repérées par la référence 44.

Un dispositif générateur d'oscillations mécaniques 46 est supporté sur la charpente de support à côté du corps de lingotière 22 (le support du dispositif générateur d'oscillations mécaniques 46 sur la charpente de support 44 n'est pas représenté sur la Figure 1). Il s'agit par exemple d'un piston hydraulique muni d'un circuit hydraulique connu en soi, qui est apte à communiquer à une tige de piston 48 un mouvement de va-et-vient d'une amplitude de quelques millimètres et d'une fréquence de quelques hertz. Il pourrait cependant aussi s'agir d'un moteur rotatif muni d'un excentrique qui produit les oscillations mécaniques. La tige de piston 48 serait dans ce cas remplacée par une bielle. Le piston hydraulique présente cependant l'avantage de permettre un ajustage facile et flexible de l'amplitude, de la fréquence et de la forme des oscillations mécaniques produites.

Sur la Figure 2 on voit que le tube de lingotière 12 est muni à son extrémité supérieure de deux tourillons 50 et 52. Ces derniers sont agencés sur deux côtés opposés de la paroi externe 16 du tube de lingotière 12, de façon que leur axes soient alignés et perpendiculaires à l'axe 20 du tube de lingotière 12. A l'aide de ces tourillons 50 et 52 le tube de lingotière est supporté par un bras fourchu 56. Les deux tourillons 50, 52 sont plus précisément articulés dans une première branche 58, respectivement une deuxième branche 60 du bras fourchu 56, de façon à définir un axe de pivotement 61 du tube de lingotière 12 qui est perpendiculaire à la direction de coulée. Il sera noté que les deux tourillons 50, 52 sont situés dans ledit deuxième espace annulaire 30 défini entre la chemise de guidage intérieure 24 d'un côté et la chemise extérieure 28 de l'autre côté.

Le bras fourchu 56 fait partie d'un levier 54 monté dans le corps de lingotière 22. Ce levier 54 comprend dans le deuxième espace annulaire 30 un axe de basculement 63 qui est parallèle à l'axe de pivotement 61 du tube de lingotière 12. Cet axe de basculement 63 est avantageusement matérialisé par deux pivots 64 et 66 qui sont montés de façon symétrique sur le corps de lingotière 22. Chacune des branches 58, 60 du bras fourchu 56 est alors munie d'un logement cylindrique 68, 70 pour un des deux pivots 64, 66. Il sera noté que chacun des pivots 64, 66 peut être monté de l'extérieur du corps de lingotière 22, afin de permettre un montage et démontage aisés du levier 54. A cette fin la chemise extérieure 28 du corps de lingotière 22 est munie de deux blocs support 72, 74 dans lesquels les pivots 64 et 66 sont logés dans un alésage de passage. Chaque pivot 64, 66 est muni d'une bride de fixation 76, 78 qui est fixée à l'aide de vis (non représentées) sur le bloc de support 72, 74. Un joint entre la bride 76, 78 et le bloc support 72, 74 assure, de préférence ensemble avec un ou plusieurs joints toriques dans l'alésage de passage du bloc de support 72, 74, l'étanchéité de ce montage.

Du côté opposé au bras fourchu 56, le levier 54 comprend un deuxième bras de levier 80 qui traverse de façon étanche la chemise extérieure 28 du corps de lingotière 22. Ce passage étanche est de préférence réalisé à l'aide d'un compensateur à soufflets 82, qui est connecté de façon étanche avec sa première extrémité à la chemise extérieure 28 du corps de lingotière 22 et avec sa deuxième extrémité à un épaulement du deuxième bras de levier 80.

A l'extérieur du deuxième espace annulaire 30, de préférence à proximité immédiate de la chemise extérieure 28 du corps de la lingotière 22, le deuxième bras de levier 80 est connecté à l'aide d'une articulation cylindrique 84, à axe parallèle à l'axe de basculement 63 du levier 54, à la tige de piston 48. Il sera noté que les deux tourillons 50, 52, le bras fourchu 56, l'axe de basculement 63, la plus grande partie du deuxième bras de levier 80 et le compensateur à soufflets 82 sont intégrés dans le deuxième espace annulaire 30. Ce mode de réalisation permet non seulement d'avoir un gabarit compact de la lingotière 10, mais assure également une protection efficace de ces éléments. Il sera aussi noté que tous ces éléments sont immergés dans le liquide de refroidissement, ce qui assure une certaine lubrification des articulations.

Le mouvement de va-et-vient de la tige de piston 48 est transmis par le levier 54 au tube de lingotière 12. Ce dernier est monté dans le corps de lingotière 22 et raccordé à ce dernier de façon à pouvoir suivre le mouvement oscillatoire du levier 54. Il en résulte que tube de lingotière 12 est assujetti à un mouvement oscillatoire forcé par rapport au corps de lingotière 22 qui reste immobile. La masse en mouvement correspond donc à la masse du tube de lingotière 12 qui est généralement au moins vingt fois plus faible que la masse totale de la lingotière, qui comprend, en-dehors du tube de lingotière 12, le corps de lingotière 22 rempli d'un liquide de refroidissement et éventuellement un inducteur électromagnétique 86. Ce dernier, qui sert au brassage de l'acier en fusion, est intégré de façon connue en soi dans ledit deuxième espace annulaire 30 du corps de lingotière 22, dans lequel il est supporté par la chemise extérieure 28 du corps de lingotière 22. Cet inducteur 86 est par conséquent lui aussi immobile par rapport au tube de lingotière qui est assujetti au mouvement oscillatoire.

La chemise extérieure 28 est raccordée, à ces deux extrémités axiales, de façon étanche à la paroi externe 16 du corps de lingotière 22 au moyen d'éléments d'étanchéité qui permettent un déplacement axial du tube de lingotière 12 par rapport au corps de lingotière 22. Ces éléments d'étanchéité comprennent de préférence une membrane inférieure 88, délimitant ladite chambre étanche 23 du corps de lingotière 22 axialement à son extrémité inférieure, et une membrane supérieure 90, délimitant celle-ci axialement à son extrémité supérieure. Il s'agit de membranes annulaires contenues dans un plan transversal à l'axe de coulée et déformables élastiquement dans une direction perpendiculaire à leur surface. Des membranes métalliques à feuilles multiples peuvent par exemple convenir à cette utilisation.

Sur la Figure 1 on voit que la membrane annulaire inférieure 88 est raccordée d'un côté avec son bord périphérique extérieur à la base périphérique 42 du corps de lingotière 22 et de l'autre côté avec son bord intérieur à une bride inférieure 92. Cette dernière est rendue solidaire de l'extrémité inférieure du tube de lingotière 12 par l'intermédiaire de clavettes 94, 96, qui sont logées dans une rainure 98 du tube de lingotière 12. Les clavettes 94 et 96, ainsi que le bord intérieur de la membrane inférieure 88 sont fixés par serrage entre la bride 92 et une contre-bride 100, qui est fixée par des vis sur la bride 92. Des joints d'étanchéités assurent l'étanchéité de ce montage. Le bord extérieur de la membrane 88 est fixé par serrage entre la base périphérique 42 et une contre-bride 110. Des joints d'étanchéité assurent l'étanchéité entre la membrane 88 et la base périphérique 42, respectivement la contre-bride 110. Le montage de la membrane supérieure 90 est réalisé de façon analogue. Une contre-bride 114 fixe le bord extérieur de la membrane supérieure 90 sur une couronne supérieure 116 solidaire de la chemise extérieure 28 du corps de lingotière 22. Cette couronne supérieure 116 définit une ouverture de passage supérieur 117 pour le tube de lingotière 12. Une contre-bride 118 fixe le bord intérieur de la membrane supérieure 90 sur une bride supérieure 120 du tube de lingotière 12. La bride supérieure 120 est rendue solidaire de l'extrémité supérieure du tube de lingotière 12 de la même façon que la bride inférieure 90. Les deux tourillons 50 et 52 sont d'ailleurs avantageusement supportés par ladite bride supérieure 120 (cf. Fig.1).

Il sera noté qu'il est avantageux de prévoir pour l'ouverture de passage inférieure 42, définie par la base inférieur 42, une section transversale (ou projetée) plus petite que pour l'ouverture de passage supérieure 117 définie par la couronne supérieure 116. Lors de la mise sous pression de la chambre étanche 23 il en résulte une force hydrostatique appliquée au tube de lingotière 12 qui est dirigée dans le sens inverse du sens de coulée 21. Comme la pression qui régne à l'intérieur de la chambre d'alimentation annulaire 34, respectivement à l'intérieur du 2ème espace annulaire 30 est de l'ordre de quelques bars, il suffit d'une différence de quelques centimètres entre le diamètre intérieur de la couronne supérieure 116 et le diamètre intérieur de la base inférieure 42 pour compenser par ladite force hydrostatique aussi bien le poids du tube de lingotière 12, que le frottement que le métal de coulé exerce sur la paroi interne 14 du tube de lingotière 12. Il en résulte que les forces nécessaires pour faire osciller le tube de lingotière 12 par rapport au corps de lingotière 22 sont quasi réduites aux forces nécessaires pour déformer les membranes 88 et 90 et pour vaincre le frottement, entre la paroi interne 14 du tube de lingotière 12 et le produit coulé, dû essentiellement au déplacement du tube de lingotière 12.

Les Figures 3 à 5 fournissent des informations supplémentaires au sujet du montage des membranes annulaires. Sur la Figure 3 on voit que les membranes inférieurs et supérieurs 88' et 90' sont toutes les deux encastrées avec leur bord intérieur au niveau du tube de lingotière 12, tandis que leur bord extérieur peut se déplacer légèrement entre la base 42 (respectivement 116), et la contre-bride 110 (respectivement 114). Ce mode de fixation des membranes 88' et 90' augmente leur flexibilité et réduit les efforts transversaux qu'elles doivent transmettre du tube de lingotière 12 au corps de lingotière 22. Pour la transmission de ces efforts transversaux on utilise de préférence des éléments distincts, par exemple un ou plusieurs ressorts à lames connectés entre le tube de lingotière 12 et le corps de lingotière 22. La figure 5 représente à titre d'exemple un tel ressort à lames 122, qui a trois branches espacées de 45°. Cet élément 122 se laisse facilement déformer perpendiculairement au plan du dessin et présente en même temps une résistance élevée à un effort de traction. Il est de préférence monté du côté de l'extrémité inférieur du tube de lingotière 12, vu que l'extrémité supérieur est déjà rigidement supportée dans le bras fourchu 56 du bras de levier 54. De plus cet élément 122 est monté de façon à être sollicité en traction. Sur la Figure 5 la flèche 124 représente à titre d'exemple la composante horizontal de la force de traction que le produit coulé extrait du tube de lingotière 12 exerce sur l'extrémité inférieure de celui-ci. Cette force qui est loin d'être négligeable est transmise par l'élément 122 du tube de lingotière 12 au corps de lingotière 22; la membrane 88' n'intervient point dans cette transmission.

Dans le cas où l'axe de la lingotière définit un arc de cercle il est avantageux d'orienter l'élément 122 de façon que le prolongement de sa fibre neutre passe par le centre de courbure de cet arc de cercle. L'axe de pivotement 61 du tube de lingotière 12 dans le bras fourchu 56, l'axe de basculement 63 du levier 54 et l'axe de l'articulation cylindrique 84 sont dans ce cas agencés de façon qu'ils soient coupés tous les trois par une droite passant elle aussi par ledit centre de courbure. Il s'ensuit que le tube de lingotière effectue ses oscillations le long d'une trajectoire qui épouse sensiblement la courbure du produit coulé au niveau du tube de lingotière.

Sur la Figure 4 on voit que la membrane supérieur 90'' est encastrée avec ces deux bords. Ceci ne cause pas d'inconvénients majeurs, vu que l'extrémité supérieure du tube de lingotière 12 transmet des efforts transversaux à travers les tourillons 50, 52 directement au levier 54 (cf Figure 2). Sur cette Figure 4 on a aussi représenté, de façon schématique, des éléments annulaires de support 126, 128 des membranes 88'' et 90''. Le but des ces éléments de support 126 et 128, qui sont par exemple solidaires du tube de lingotière 12, est de limiter la déformation des membranes 88'' et 90'' qui est due à la pression du liquide de refroidissement dans la chambre étanche 23.

La Figure 6 représente une variante d'exécution particulièrement intéressante d'une lingotière 210 selon l'invention. Un tube de lingotière 212 comprend un tube en cuivre 214 qui définit le canal d'écoulement axial 18 pour le métal en fusion. Dans cette variante d'exécution le tube en cuivre 214 est entouré par une cage 216. Celle-ci comprend des éléments raidisseurs 222 reliant une bride supérieure 218 et une bride inférieure 220. La bride supérieure 218 est fixée rigidement à l'extrémité supérieure du tube en cuivre 214. La bride inférieure 220 entoure le tube en cuivre 214 de façon étanche, mais n'est pas fixée rigidement à ce dernier. Il en résulte que le tube en cuivre 214 peut se dilater axialement à travers la bride 220 lorsqu'il subit des dilatations thermiques. Un joint d'étanchéité, par exemple un joint en VITON ® ou un joint torique résistant à des températures élevées , assure l'étanchéité entre la bride inférieure 220 et le tube en cuivre 214.

La cage 216 supporte une chemise de guidage 224 qui définit un espace annulaire de passage étroit 226 pour le liquide de refroidissement autour du tube en cuivre 214. Cette chemise de guidage 224 est munie d'un collet 228 qui coopère avec une paroi de séparation annulaire 230 du corps de lingotière 22, pour délimiter dans la lingotière 210 une chambre annulaire d'alimentation 234 de l'espace annulaire 226. Il sera noté que le collet 228 et la paroi de séparation 230 sont reliés entre eux par un élément d'étanchéité 236 qui permet nécessairement leur déplacement relatif selon l'axe de coulée. Dans une exécution préférentielle l'élément d'étanchéité 236 comprend une bague qui est fixée de façon étanche à la paroi de séparation 230 et qui définit dans une cavité annulaire du collet 228 un joint labyrinthe. Ce joint labyrinthe pourrait à la rigueur être remplacé par un ou plusieurs joints toriques.

Une membrane d'étanchéité supérieure 90 et inférieure 88 connectent les brides supérieures 218 et inférieures 220 au corps de lingotière 22. Il sera noté que dans l'exécution de la Figure 6, les bords extérieurs et intérieurs des deux membranes 90, 88 sont encastrés rigidement. Les modes de fixation des membranes décrites à l'aide des Figures 3 et 4 restent bien entendu des alternatives valables.

Le tube en cuivre 214, la cage 216 et la chemise de guidage du liquide de refroidissement 224 définissent, dans l'exécution selon la Figure 6, un ensemble assez rigide, qui est déplaçable en bloc axialement par rapport au corps de lingotière 22. Cet ensemble est supporté par un bras de levier 254 (représenté sur la Figure 6 par son axe) à l'aide des deux tourillons 250, 252 qui font partie de la bride supérieure 218.

Reste à noter que dans l'exécution de la Figure 6, le liquide de refroidissement entre dans la chambre annulaire d'alimentation 234, passe à grande vitesse à travers l'espace annulaire étroit 226 où il subit une perte de charge importante, et ressort de la lingotière après avoir traversé l'espace annulaire 240, qui peut abriter par exemple un brasseur électromagnétique (non représenté). Vu que la pression dans la chambre annulaire d'alimentation 234 est plus élevée que la pression dans la chambre annulaire 240, la pression hydrostatique qui est exercée sur le collet 228 contribue à supporter l'ensemble tube en cuivre 214, cage 216 et chemise de guidage du liquide de refroidissement 224.

Même si une exécution selon la Figure 6 a l'inconvénient que la masse à faire osciller est légèrement plus grande, elle a cependant l'avantage que le tube de cuivre 214 est moins sollicité mécaniquement que le tube de cuivre 14.

## Revendications

1. Lingotière d'une installation de coulée continue comprenant:
un tube de lingotière (12) ayant une paroi interne (14) et une paroi externe (16), ladite paroi interne (14) définissant un canal d'écoulement axial (18) pour un métal en fusion;
un corps de lingotière (22) entourant ladite paroi externe (16) du tube de lingotière (12) sur au moins une partie de sa longueur de façon à définir avec ce dernier une chambre étanche (23) contenant un circuit refroidissement du tube de lingotière (12); et
un dispositif générateur d'oscillations mécaniques (46),
**caractérisée**
en ce que le tube de lingotière (12) est déplaçable axialement par rapport au corps de lingotière (22);
en ce que le corps de lingotière (22) est raccordé au tube de lingotière (12) au moyen d'éléments d'étanchéité (88, 90) permettant un déplacement axial du tube de lingotière (12) par rapport au corps de lingotière (22), tout en assurant l'étanchéité de ladite chambre étanche (23); et
en ce que ledit dispositif générateur d'oscillations mécaniques (46) est connecté au tube de lingotière (12) de façon à pouvoir transmettre à ce dernier un mouvement oscillatoire axial par rapport au corps de lingotière (22).

2. Lingotière selon la revendication 1, caractérisée
en ce que le corps de lingotière (22) comprend une ouverture de passage supérieure (117) et une ouverture de passage inférieure (43) pour le tube de lingotière (12),
en ce que lesdits éléments d'étanchéité (88, 90) sont agencés dans ces deux ouvertures de passage (43, 117) de façon à délimiter dans le corps de lingotière (22) autour du tube de lingotière (12) une chambre annulaire étanche (23) pouvant être mise sous pression par un liquide de refroidissement,
en ce que la section transversale de l'ouverture de passage supérieure (117) est plus grande que la section transversale de l'ouverture de passage inférieure (43), de sorte qu'il en résulte une force hydrostatique sur le tube de lingotière (12) qui est orientée dans le sens inverse de l'écoulement du métal en fusion.

3. Lingotière selon la revendication 1 ou 2, caractérisée en ce que le corps de lingotière (22) comprend une chemise de guidage intérieure (24), qui entoure le tube de lingotière (12) et forme avec ce dernier un premier espace annulaire (26) définissant une première section de passage pour un liquide de refroidissement, et une chemise extérieure (28), qui entoure ladite chemise de guidage intérieure (24) et forme avec cette dernière un deuxième espace annulaire (30) définissant une deuxième section de passage pour le liquide de refroidissement qui est sensiblement plus importante que ladite première section de passage.

4. Lingotière selon la revendication 3 caractérisé en ce que la chemise de guidage intérieure (24) est fixée de façon rigide au corps de lingotière (22).

5. Lingotière selon la revendication 3 caractérisé en ce que la chemise de guidage intérieure (224) fait partie du tube de lingotière (212).

6. Lingotière selon la revendication 5, caractérisé
en ce que le tube de lingotière (212) comprend un tube en cuivre (214) définissant ledit canal d'écoulement axial (18) pour le métal en fusion et une cage (216) qui s'étend le long du tube en cuivre (214) et qui est fixée à son extrémité supérieure de façon rigide et étanche au tube en cuivre (214),
en ce que cette cage (216) possède à son extrémité inférieure une ouverture de guidage dans laquelle le tube en cuivre (214) est guidé de façon étanche, de sorte à pouvoir se dilater axialement vers le bas, et
en ce qu'une chemise de guidage du liquide de refroidissement (224) est supportée par cette cage (216).

7. Lingotière selon la revendication 6, caractérisé en ce que lesdits éléments d'étanchéités (88, 90) comprennent des éléments d'étanchéités inférieurs (88) connectés entre l'extrémité inférieure de la cage (216) et le corps de lingotière (22) et des éléments d'étanchéités supérieurs (90) connectés entre l'extrémité supérieure de la cage (216) et le corps de lingotière (22).

8. Lingotière selon la revendication 6 ou 7, caractérisé
en ce que la cage (216) est munie d'un collet (228),
en ce que le corps de lingotière 22 est muni d'une paroi de séparation annulaire (230),
en ce que le collet (228) et la paroi de séparation annulaire (230) délimitent dans la lingotière (210) une chambre annulaire d'alimentation (234) pour un liquide de refroidissement, et
en ce que le collet (228) et la paroi de séparation annulaire (230)sont reliés par un élément d'étanchéité (236) qui tolère leur déplacement relatif selon l'axe de coulée.

9. Lingotière selon l'une quelconque des revendications 1 à 8, caractérisée en ce que lesdits éléments d'étanchéités comprennent au moins une membrane déformable élastiquement (88, 90).

10. Lingotière selon la revendication 9, caractérisée en ce que la membrane (88, 90) est une membrane métallique à feuilles multiples.

11. Lingotière selon l'une quelconque des revendications 1 à 10, caractérisée par un levier (54) muni d'une articulation intermédiaire (63) au moyen de laquelle il est supporté par le corps de lingotière (22), ledit levier (54) comprenant un premier bras de levier (56) supportant le tube de lingotière (12) à son extrémité supérieure et un deuxième bras de levier (80) connecté au dispositif générateur d'oscillations mécaniques (46).

12. Lingotière selon la revendication 11, caractérisée
en ce que le tube de lingotière (12) est muni à son extrémité supérieure de deux tourillons (50, 52); et
en ce que ledit deuxième bras de levier (56) est un bras fourchu à deux branches (58, 60), chacun des tourillons (50, 52) étant supporté par une de ces branches (58, 60).

13. Lingotière selon les revendications 3, 11 et 12, caractérisée
en ce que ladite articulation intermédiaire (63) du bras de levier, les deux tourillons (50, 52) et le premier bras de levier (56) sont situés à l'intérieur de ladite chambre annulaire étanche (23), et
en ce que ledit deuxième bras de levier (80) traverse ladite chemise extérieure (28) du corps de lingotière (22) et est relié à celle-ci de façon étanche au moyen d'un compensateur à soufflets (82).

14. Lingotière selon l'une quelconque des revendications 1 à 13, caractérisée en ce que ladite chambre étanche (23) renferme un inducteur électromagnétique (86) qui est supporté par le corps de lingotière (22).

15. Lingotière selon l'une quelconque des revendications 1 à 14, caractérisée en ce que le dispositif générateur d'oscillations mécaniques (46) est un piston hydraulique.

16. Lingotière selon l'une quelconque des revendications 1 à 15, caractérisée par des ressorts à lames (122) connectés entre le tube de lingotière (12) et le corps de lingotière (22).

## Claims

1. Ingot mould for a continuous casting plant comprising:
an ingot mould tube (12) having an inner wall (14) and an outer wall (16), the said inner wall (14) defining an axial flow channel (18) for a molten metal;
an ingot mould body (22) surrounding the said outer wall (16) of the ingot mould tube (12) over at least part of its length so as to define with the latter a sealed chamber (23) containing a circuit for cooling the ingot mould tube (12); and
a device for generating mechanical oscillations (46),
**characterised**
in that the ingot mould tube (12) is movable axially with respect to the ingot mould body (22);
in that the ingot mould body (22) is connected to the ingot mould tube (12) by means of sealing elements (88, 90) allowing an axial movement of the ingot mould tube (12) with respect to the ingot mould body (22), while providing for the sealing of the said sealed chamber (23); and
in that the said device for generating mechanical oscillations (46) is connected to the ingot mould tube (12) so that it is capable of transmitting to the latter an axial oscillatory movement with respect to the ingot mould body (22).

2. Ingot mould according to Claim 1, characterised
in that the ingot mould body (22) comprises an upper opening (117) and a lower opening (43) forming passages for the ingot mould tube (12),
in that the said sealing elements (88, 90) are positioned in these two openings forming passages (43, 117) so as to delimit in the ingot mould body (22) around the ingot mould tube (12) a sealed annular chamber (23) capable of being pressurised by a cooling liquid,
in that the cross-sectional area of the upper opening forming a passage (117) is greater than the cross-sectional area of the lower opening forming a passage (43) so that there results from this a hydrostatic force on the ingot mould tube (12) whose direction is opposite to that of the flow of molten metal.

3. Ingot mould according to Claim 1 or 2, characterised in that the ingot mould body (22) has an inner guide jacket (24), which surrounds the ingot mould tube (12) and forms with the latter a first annular space (26) defining a first cross-section providing a passage for a cooling liquid, and an outer jacket (28), which surrounds the said inner guide jacket (24) and forms with the latter a second annular space (30) defining a second cross-section providing a passage for the cooling liquid which is considerably larger than the said first cross-section providing a passage.

4. Ingot mould according to Claim 3, characterised in that the inner guide jacket (24) is rigidly fixed to the ingot mould body (22).

5. Ingot mould according to Claim 3, characterised in that the inner guide jacket (224) forms part of the ingot mould tube (212).

6. Ingot mould according to Claim 5, characterised
in that the ingot mould tube (212) comprises a copper tube (214) defining the said axial flow channel (18) for the molten metal, and a cage (216) which extends along the copper tube (214) and which is fixed rigidly and in a sealed manner at its upper end to the copper tube (214),
in that this cage (216) has at its lower end a guide opening in which the copper tube (214) is guided in a sealed manner so as to be able to expand axially downwards, and
in that a guide jacket for the cooling liquid (224) is supported by this cage (216).

7. Ingot mould according to Claim 6, characterised in that the said sealing elements (88, 90) comprise lower sealing elements (88) connected between the lower end of the cage (216) and the ingot mould body (22), and upper sealing elements (90) connected between the upper end of the cage (216) and the ingot mould body (22).

8. Ingot mould according to Claim 6 or 7, characterised
in that the cage (216) is fitted with a collar (228),
in that the ingot mould body 22 is fitted with an annular dividing wall (230),
in that the collar (228) and the annular dividing wall (230) delimit in the ingot mould (210) an annular supply chamber (234) for a cooling liquid, and
in that the collar (228) and the annular dividing wall (230) are connected by a sealing element (236) which allows their relative displacement along the casting axis.

9. Ingot mould according to any one of Claims 1 to 8, characterised in that the said sealing elements comprise at least one elastically deformable diaphragm (88, 90).

10. Ingot mould according to Claim 9, characterised in that the diaphragm (88, 90) is a metal diaphragm with multiple sheets.

11. Ingot mould according to any one of Claims 1 to 10, characterised by a lever (54) fitted with an intermediate hinged joint (63) by means of which it is supported by the ingot mould body (22), the said lever (54) comprising a first lever arm (56) supporting the ingot mould tube (12) at its upper end and a second lever arm (80) connected to the mechanical oscillation generating device (46).

12. Ingot mould according to Claim 11, characterised
in that the ingot mould tube (12) is fitted at its upper end with two journals (50, 52); and
in that the said second lever arm (56) is a forked arm with two branches (58, 60), each of the journals (50, 52) being supported by one of these branches (58, 60).

13. Ingot mould according to Claims 3, 11 and 12, characterised
in that the said intermediate hinged joint (63) of the lever arm, the two journals (50, 52) and the first lever arm (56) are located inside the said sealed annular chamber (23), and
in that the said second lever arm (80) passes through the said outer jacket (28) of the ingot mould body (22), and is connected to the latter in a sealed manner by means of a bellows expansion joint (82).

14. Ingot mould according to any one of Claims 1 to 13, characterised in that the said sealed chamber (23) contains an electromagnetic inductor (86) which is supported by the ingot mould body (22).

15. Ingot mould body according to any one of Claims 1 to 14, characterised in that the mechanical oscillation generating device (46) is a hydraulic piston.

16. Ingot mould according to any one of Claims 1 to 15, characterised by leaf springs (122) connected between the ingot mould tube (12) and the ingot mould body (22).

## Patentansprüche

1. Kokille einer Stranggußanlage, umfassend:
ein Kokille-Rohr (12), das eine innere Wand (14) und eine äußere Wand (16) hat, wobei die innere Wand (14) einen axialen Ausflußkanal (18) für ein schmelzflüssiges Metall definiert;
einen Kokille-Körper (22), der die äußere Wand (16) des Kokille-Rohrs (12) über mindestens einen Teil seiner Länge so umgibt, daß er damit eine dichte Kammer (23) definiert, die einen Kühlkreis zur Kühlung des Kokille-Rohrs (12) enthält; und
eine Vorrichtung (46) zur Erzeugung von mechanischen Schwingungen,
dadurch gekennzeichnet,
daß das Kokille-Rohr (12) bezüglich des Kokille-Körpers (22) axial verschiebbar ist;
daß der Kokille-Körper (22) mittels Dichtungselementen (88, 90), die eine axiale Verschiebung des Kokille-Rohrs (12) bezüglich des Kokille-Körpers (22) ermöglichen, während sie zugleich die Dichtheit der dichten Kammer (23) sicherstellen, mit dem Kokille-Rohr (12) verbunden ist; und
daß die Vorrichtung (46) zur Erzeugung von mechanischen Schwingungen mit dem Kokille-Rohr (12) so verbunden ist, daß sie eine axiale Schwingbewegung bezüglich des Kokille-Körpers (22) auf das Kokille-Rohr (12) übertragen kann.

2. Kokille gemäß Anspruch 1, dadurch gekennzeichnet,
daß der Kokille-Körper (22) eine obere Durchgangsöffnung (117) und eine untere Durchgangsöffnung (43) für das Kokille-Rohr (12) umfaßt,
daß die Dichtungselemente (88, 90) in diesen zwei Durchgangsöffnungen (43, 117) so angeordnet sind, daß sie in dem Kokille-Körper (22) um das Kokille-Rohr (12) herum eine dichte ringförmige Kammer (23) begrenzen, die durch eine Kühlflüssigkeit unter Druck gesetzt werden kann, und
daß der Querschnitt der oberen Durchgangsöffnung (117) größer ist als der Querschnitt der unteren Durchgangsöffnung (43), so daß sich daraus eine auf das Kokille-Rohr (12) wirkende hydrostatische Kraft ergibt, die entgegengesetzt zu der Ausflußrichtung des schmelzflüssigen Metalls gerichtet ist.

3. Kokille gemäß Anspruch 1 oder 2, dadurch gekennzeichnet, daß der Kokille-Körper (22) ein inneres Führungsrohr (24) umfaßt, das das Kokille-Rohr (12) umgibt und damit einen ersten ringförmigen Zwischenraum (26) bildet, der einen ersten Durchgangsquerschnitt für eine Kühlflüssigkeit definiert, und ein äußeres Mantelrohr (28) umfaßt, das das innere Führungsrohr (24) umgibt und damit einen zweiten ringförmigen Zwischenraum (30) bildet, der einen zweiten Durchgangsquerschnitt für die Kühlflüssigkeit bildet, der wesentlich größer als der erste Durchgangsquerschnitt ist.

4. Kokille gemäß Anspruch 3, dadurch gekennzeichnet, daß das innere Führungsrohr (24) an dem Kokille-Körper (22) starr befestigt ist.

5. Kokille gemäß Anspruch 3, dadurch gekennzeichnet, daß das innere Führungsrohr (224) ein Bestandteil des Kokille-Rohrs (212) ist.

6. Kokille gemäß Anspruch 5, dadurch gekennzeichnet,
daß das Kokille-Rohr (212) ein Kupferrohr (214) umfaßt, das den axialen Ausflußkanal (18) für das schmelzflüssige Metall definiert, und einen Käfig (216) umfaßt, der sich längs des Kupferrohrs (214) erstreckt, und der an seinem oberen Ende an dem Kupferrohr (214) auf starre und dichte Weise befestigt ist,
daß dieser Käfig (216) an seinem unteren Ende eine Führungsöffnung aufweist, in der das Kupferrohr (214) auf dichte Weise so geführt wird, daß es sich axial nach unten ausdehnen kann, und
daß ein Führungsrohr (224) für die Kühlflüssigkeit von diesem Käfig (216) getragen wird.

7. Kokille gemäß Anspruch 6, dadurch gekennzeichnet, daß die Dichtungselemente (88, 90) untere Dichtungselemente (88) umfassen, die zwischen dem unteren Ende des Käfigs (216) und dem Kokille-Körper (22) angeschlossen sind, und obere Dichtungselemente (90) umfassen, die zwischen dem oberen Ende des Käfigs (216) und dem Kokille-Körper (22) angeschlossen sind.

8. Kokille gemäß Anspruch 6 oder 7, dadurch gekennzeichnet,
daß der Käfig (216) mit einem Bundring (228) versehen ist,
daß der Kokille-Körper (22) mit einer ringförmigen Trennwand (230) versehen ist,
daß der Bundring (238) und die ringförmige Trennwand (230) in der Kokille (210) eine ringförmige Versorgungskammer (234) für eine Kühlflüssigkeit begrenzen, und
daß der Bundring (228) und die ringförmige Trennwand (230) durch ein Dichtungselement (236) miteinander verbunden sind, das ihre relative Verschiebung gemäß der Gießachse zuläßt.

9. Kokille gemäß irgendeinem der Ansprüche 1 bis 8, dadurch gekennzeichnet, daß die Dichtungselemente mindestens eine elastisch verformbare Membran (88, 90) umfassen.

10. Kokille gemäß Anspruch 9, dadurch gekennzeichnet, daß die Membran (88, 90) eine metallische Membran mit mehreren Folien ist.

11. Kokille gemäß irgendeinem der Ansprüche 1 bis 10, gekennzeichnet durch einen Hebel (54), der mit einem Zwischengelenk (63) versehen ist, mittels dem er von dem Kokille-Körper (22) getragen wird, wobei der Hebel (54) einen ersten Hebelarm (56) umfaßt, der an seinem oberen Ende das Kokille-Rohr (12) trägt, und einen zweiten Hebelarm (80) umfaßt, der mit der Vorrichtung (46) zur Erzeugung von mechanischen Schwingungen verbunden ist.

12. Kokille gemäß Anspruch 11, dadurch gekennzeichnet,
daß das Kokille-Rohr (12) an seinem oberen Ende mit zwei Drehzapfen (50, 52) versehen ist; und
daß der zweite Hebelarm (56) ein gabelförmiger Arm mit zwei Zweigen (58, 60) ist, wobei jeder der Drehzapfen (50, 52) von einem dieser Zweige (58, 60) getragen wird.

13. Kokille gemäß den Ansprüchen 3, 11 und 12, dadurch gekennzeichnet,
daß das Zwischengelenk (63) des Hebelarms, die zwei Drehzapfen (50, 52), und der erste Hebelarm (56) innerhalb der dichten ringförmigen Kammer (23) gelegen sind, und
daß der zweite Hebelarm (80) durch das äußere Mantelrohr (28) des Kokille-Körpers (22) hindurchgeführt ist, und mittels eines Balgkompensators (82) auf dichte Weise mit diesem Mantelrohr verbunden ist.

14. Kokille gemäß irgendeinem der Ansprüche 1 bis 13, dadurch gekennzeichnet, daß die dichte Kammer (23) einen elektromagnetischen Induktor (86) enthält, der von dem Kokille-Körper (22) getragen wird.

15. Kokille gemäß irgendeinem der Ansprüche 1 bis 14, dadurch gekennzeichnet, daß die Vorrichtung (46) zur Erzeugung von mechanischen Schwingungen ein hydraulischer Kolben ist.

16. Kokille gemäß irgendeinem der Ansprüche 1 bis 15, gekennzeichnet durch Blattfedern (122), die zwischen dem Kokille-Rohr (12) und dem Kokille-Körper (22) angeschlossen sind.
